# EUROPÄISCHE PATENTSCHRIFT

(11) **EP 0 285 838 B1**
(45) Veröffentlichungstag und Bekanntmachung des Hinweises auf die Patenterteilung: **09.10.1991**
(21) Anmeldenummer: 88103778.2
(22) Anmeldetag: 10.03.1988
(51) Int. Cl.: G04C 10/02, G04C 13/02

(54) **Autonome Funkuhr**
Autonomous radio-controlled clock
Horloge autonome radiopilotée

(30) Priorität: 11.03.1987 DE 3707728
(43) Veröffentlichungstag der Anmeldung: 12.10.1988
(73) Patentinhaber: JUNGHANS UHREN GMBH, 78713 Schramberg (DE)
(72) Erfinder: Ganter, Wolfgang, D-7230 Schramberg (DE)
(74) Vertreter: Hofmann, Gerhard, Dipl.-Ing. Patentassessor

(56) Entgegenhaltungen:
- EP-A- 0 208 986
- ELECTRONICS, Band 59, 30. Oktober 1986, Seiten 38-44, New York, US; J. GOSCH: "In 1,500 centuries, this clock will lose 1 second"
- PATENT ABSTRACTS OF JAPAN, Band 10, Nr. 250 (P-491)[2306], 28. August 1986; & JP-A-61 77 788 (CITIZEN WATCH CO., LTD) 21-04-1986
- PATENT ABSTRACTS OF JAPAN, Band 7, Nr. 113 (P-197)[1258], 18. Mai 1983; & JP-A-58 33 178 (SUWA SEIKOSHA K.K.) 26-02-1983

## Beschreibung

Die Erfindung betrifft eine autonome Funkuhr gemäß dem Oberbegriff des Anspruches 1.

Eine derartige Funkuhr ist in dem Beitrag "In 1.500 centuries, this clock will lose 1 second" von J. Gosch in ELECTRONICS, Band 59, 30. Oktober 1986, Seiten 38 bis 44, beschrieben. Die überschüssige Energie von Solarzellen wird dort in ein Kondensatornetzwerk zwischengespeichert und abgerufen, wenn keine Umgebungsstrahlung für den Betrieb der Solarzellen verfügbar ist. Der Funkempfänger für die Kontrolle und gegebenenfalls Korrektur der aktuellen Zeitanzeige aus der autonom arbeitenden zeithaltenden Schaltung wird zur Verringerung des Leistungsbedarfes der Uhr nur periodisch vorübergehend eingeschaltet. Sonstige ebenfalls den Leistungsbedarf erhöhende aber an sich - zumindest unter bestimmten Umweltgegebenheiten - verzichtbare Zusatzfunktionen sind bei der Beschreibung jener Uhr nicht offenbart.

Bei einer elektronischen Uhr, die in Patent Abstracts of Japan, Band 10, Nr. 250 (P-491) (2306), 28.08.1986; & JP-A-61 77 788 (CITIZEN WATCH CO., LTD) 21-04-1986 beschrieben ist, ist vorgesehen, die Zeitanzeige zu stoppen, wenn eine vorgegebene Zeitspanne abgelaufen aber keine Umgebungsstrahlung für die Solarzelle zum Speisen eines Speichers für den Uhrenbetrieb vorhanden ist. Die von der zeithaltenden Schaltung weitergelieferten Impulse werden dann zwischengespeichert und erst dann wieder zur Inbetriebnahme der Zeiger-Zeitanzeige, also für einen Zeiger-Nachlauf in die aktuelle Anzeigeposition, ausgelesen, wenn die Solarzelle wieder Leistung liefert. Auf die Problematik einer zusätzlichen Belastung des Betriebsspeichers für die zeithaltende Schaltung durch an sich verzichtbare Zusatzfunktionen, die den Betrieb der zeithaltenden Schaltung unterbinden können, ist dort nicht eingegangen.

Eine elektronische Uhr mit optisch steuerbarer optronischer Anzeige ist in Patent Abstracts of Japan, Band 7, Nr. 113 (P-197) (1258), 18. Mai 1983; & JP-A-58 33 178 (SUWA SEIKOSHA K.K.) 26-02-1983 beschrieben. Die eigentliche zeithaltende Uhrenschaltung wird aus einer konventionellen Batterie betrieben, die auch die Anzeige speist. Die Anzeige wird jedoch, zur Entlastung der Batterie, über einen MOS-Transistor, dessen Basis von einer Sonnenzelle gesteuert wird, abgeschaltet, wenn die Umgebungshelligkeit unter einen schaltungstechnisch vorgegebenen Wert absinkt. Dadurch ist erzielbar, daß für das Display keine Leistung aus der Batterie benötigt wird, wenn das Display mangels Umgebungshelligkeit ohnehin nicht ablesbar wäre, während dann die gesamte aus der Batterie verfügbare Leistung für den ununterbrochenen weiteren Betrieb der zeithaltenden Schaltung verfügbar ist. Die Problematik der Speisung verzichtbarer Zusatznutzen aus einem Solarzellen-Betriebsspeicher ist auch durch diese Publikation in keiner Weise angesprochen oder gar gelöst.

Dagegen beschäftigt sich die EP 0 208 986 A1 mit dem großen Leistungsbedarf von Zusatznutzen bei solargespeisten Funkuhren. Allerdings geht es hier nur um die Inbetriebnahme nach einem Stillstand aufgrund Entladung des der Solarzelle nachgeschalteten Pufferspeichers. Denn der typischerweise hohe Anlauf-Leistungsbedarf könnte bei Wiedereinsetzen der Solarzellen-Beleuchtung den Anstieg der Speicherspannung auf den für einen kontinuierlichen Betrieb insbesondere der zeithaltenden Schaltung notwendigen Pegel stark verzögern oder sogar unterbinden. Deshalb ist dort eine Spannungshysterese-Steuerschaltung vorgesehen, die die Zuschaltung aller Verbraucher bis zum Erreichen eines über ihrer Funktionsschwelle liegenden Speicherpegels verzögert und andererseits bei einem vorgegebenen Pegel unterhalb dieser Einschaltspannung die Verbraucher wieder ausschaltet.

Der Erfindung liegt dagegen die Aufgabe zugrunde, die autonome Funktionszeitspanne einer gattungsgemäßen Uhr hinsichtlich ihrer unterschiedlichen Funktionen bedarfsgerecht so zu staffeln, daß auch ohne übermäßigen Bedarf an Fläche für Strahlungsgeneratoren oder an Einbauvolumen für Pufferspeicher eine möglichst lange Betriebszeit der wichtigsten Uhrenfunktionen über den vorübergehenden Ausfall des Strahlungsgenerators hinaus sichergestellt ist, um ein preisgünstiges Massenprodukt mit hinreichender Leistungsreserve auch über lange Dunkelzeiten wie die kurzen Tage des Winterhalbjahres hinweg zur Verfügung stellen zu können.

Diese Aufgabe ist erfindungsgemäß dadurch gelöst, daß die autonome Funkuhr gattungsgemäßer Art nach dem kennzeichnenden Teil des Anspruches 1 ausgelegt ist.

Nach dieser Lösung wird der Gesamt-Energiebedarf bei ungünstigen Umfeldverhältnissen entsprechend reduziert, indem verzichtbare Zusatznutzen in Abhängigkeit von der verfügbaren Betriebsleistung vorübergehend abgeschalten werden. Solche verzichtbare Funktionen sind jedenfalls alle auf visuelle Wirkung ausgelegte Zusatzfunktionen, die bei Dunkelheit ohnehin kaum oder gar nicht wahrgenommen werden (wie Bewegungsfiguren, Zierpendel und dergleichen, ferner alle nicht-zeitwichtigen Zusatzfunktionen, wie etwa eine Kalendariums-Umschaltung und letztlich selbst wenigstens einer der elektromechanisch angetriebenen Zeiger der Zeitanzeige). Nur dann, wenn durch hinreichende Umgebungshelligkeit überschüssige Energie verfügbar ist, werden, gestaffelt nach der Bilanz verfügbarer Energie, die zuvor abgeschalteten Zusatznutzen bis zum kompletten Betrieb der Uhr wieder in Betrieb genommen.

Bedenkt man beispielsweise, daß der Energiebedarf für den zwangsgesteuerten Pendelbetrieb eines Zierpendels außerhalb seiner Resonanzfrequenz bis zu 50 % des Energiebedarfs für den regulären Betrieb eines elektromechanischen Uhrwerks aus seiner zeithaltenden integrierten Schaltung beträgt, dann führt es bei sonst gleicher Auslegung der Uhr zu einer beträchtlichen Betriebszeit-Verlängerung des Pufferspeichers, wenn während der dunklen Stunden eines Tages (Resthelligkeit < 5 Lux) ein solches Zierpendel außer Betrieb gesetzt wird, den strahlungsbedingt nachladbaren Speicher also nicht mehr zusätzlich belastet.

Die Wieder-Zuschaltung der zur Verbrauchs-Reduzierung abgeschalteten Funktionsteile könnte nach Maßgabe des Wieder-Anstiegs der Bestrahlungsstärke des Generators oder aber nach Maßgabe des Wieder-Anstiegs der am Pufferspeicher verfügbaren Energie erfolgen. Wesentlich weniger schaltungstechnischen Aufwand bedingt es, gemäß der zitierten Lösung für die verzichtbaren Funktionsteile von Zusatznutzen unabhängig vom Haupt-Speicher für die Speisung der wesentlichen Funktionsteile der Uhr dagegen sehr viel kleiner bemessene Zusatzspeicher vorzusehen. Ein solcher ist sehr schnell entladen, wenn die Sonnenzellen-Bestrahlung unter einen Grenzwert absinkt, so daß dann die zugeordnete Zusatzfunktion außer Betrieb ist; während die Ladungsreserve im Hauptspeicher noch für eine längere Betriebsfortsetzung der wesentlichen Uhrenfunktionen ausreicht, bis möglicherweise die Sonnenzellen-Bestrahlung wieder (beispielsweise mit Anbruch des nächsten Tages) ansteigt.

Zusätzliche Alternativen und Weiterbildungen sowie weitere Merkmale und Vorteile der Erfindung ergeben sich aus den weiteren Ansprüchen und, auch unter Berücksichtigung der Darlegungen in der Zusammenfassung, aus nachstehender Beschreibung von in der Zeichnung stark abstrahiert skizzierten bevorzugten Realisierungsbeispielen zur erfindungsgemäßen Lösung. Es zeigt:
- Fig. 1: im einpoligen Blockschaltbild eine autonome solargespeiste Funkuhr mit gestaffelter Funktions-Abschaltung nach Maßgabe des Ladungszustandes ihres elektrischen Energiespeichers **und**
- Fig. 2: in Anlehnung an die Prinzipdarstellung nach Fig. 1 eine schaltungstechnisch vereinfachte Lösung für die Außerbetriebsetzung verzichtbarer Funktionsteile bei reduzierter Sonnenzellen-Bestrahlung.

Hinsichtlich der Funktion einer Funkuhr 11 hier interessierender Art wird voll-inhaltlich auf die DE-PS 34 39 638 Bezug genommen; wobei anstelle einer motorgetriebenen Zeiger-Zeitanzeige 12 auch die ziffernförmige Darstellung einer elektronischen oder elektromechanischen Digitalanzeige vorgesehen sein kann.

Bei einer solchen Funkuhr 11 wird ein Empfänger 13 beispielsweise über Kabel oder eine Funkantenne (etwa in der Bauform einer Ferritstab-Antennenspule) mit einer absoluten Zeitinformation gespeist, die über einen Demodulator 14 an eine hier sogenannte Synchronisierstufe 15 geliefert wird. In dieser wird die dekodierte Zeitinformation mit der momentan auf der Zeitanzeige 12 dargebotenen Zeitinformation (in der Zeichnung dargestellt als Vergleichsinformation 16) verglichen; und im Falle einer Abweichung wird die Zeitanzeige 12 nachgestellt, im dargestellten Beispielsfalle durch Korrektur der Winkelstellung der Zeiger 17 durch entsprechende Ansteuerung ihrer Schrittmotoren 18 über deren Treiberschaltungen 19. Im dargestellten bevorzugten Realisierungsfalle ist im Interesse rascher Zeigerstellungskorrektur einerseits für den Stundenzeiger 17.1 und andererseits für den Minutenzeiger 17.2 (der gegebenenfalls mit einem zusätzlich vorhandenen Sekundenzeiger getrieblich gekoppelt ist; in der Zeichnung nicht berücksichtigt) je ein über getrennte Kanäle 20.1/20.2 ansteuerbarer Schrittmotor 18.1/18.2 aus einer zugeordneten Treiberschaltung 19.1/19.2 aus der Synchronisierstufe 15 betreibbar.

Zusätzlich zur stets gegebenen Zeitanzeige 12 kann die Funkuhr 11 mit sogenannten Nebennutzen ausgestattet sein, wie einer Kalenderanzeige 21, einem Zierpendel 22 (ausgeführt als Schwerkraftpendel oder als Drehpendel), einem akustischen Signalgeber 23, bewegten Figuren und dergleichen. Diese Zusatznutzen weisen eine Kopplung 24 von der Zeitanzeige 12 auf, um beispielsweise die Kalenderanzeige 21 in Abhängigkeit von zwei Umläufen des Stundenzeigers 17.1 weiterzuschalten, die Bewegung und Geräuschentwicklung des Zierpendels 22 mit der Sekundenzeigerbewegung zu synchronisieren oder den Signalgeber 23 in Abhängigkeit von bestimmten Zeigerstellungen auszulösen.

Ihre Betriebsenergie erhalten alle diese Funktionselemente aus einem elektrischen Speicher 25, bei dem es sich um einen physikalischen (Kondensator) oder chemischen (Akkumulator) Ladungsspeicher handeln kann. Die Nachladung des Speichers 25 erfolgt photovoltaisch aus wenigstens einer Sonnenzelle 26, die einfallende Strahlungsenergie 27 in elektrische Energie wandelt.

Nach einer durchgeführten, auf der dekodierten Funkinformation beruhenden Korrektur der Zeitdarbietung auf der Zeitanzeige 12 erfolgt über die Synchronisierstufe 15 eine Antriebs-Umschaltung vom Empfänger-Demodulator 14 zum weiteren zeithaltenden Betrieb aus einer quarzstabilisierten Schaltung 28. Zur Reduzierung des Energiebedarfs wird dann der Empfänger 13 mit seinem Demodulator 14 abgeschaltet - und erst nach einer schaltungstechnisch vorgegebenen Zeitspanne bzw. nach Auftreten einer Betriebsstörung wieder vorübergehend eingeschaltet, um die Darbietung auf der Zeitanzeige 12 zu kontrollieren und gegebenenfalls zu korrigieren.

Der Leistungsbedarf für den Betrieb allein der Zeitanzeige 12 aus der zeithaltenden Schaltung 28 ist sehr gering. Demgegenüber muß die Sonnenzelle 26 mit ihrem Speicher 25 stark überdimensioniert werden, um daneben das Zierpendel 22 zu bewegen und von Zeit zu Zeit die Kalenderanzeige 21, den akustischen Signalgeber 23 und/oder den Empfänger 13 mit Demodulator 14 zu speisen.

Abgesehen von den Kosten geht die entsprechenden Dimensionierung des Speichers 25 und der Sonnenzelle 26 in deren Baugröße, also in den Raumbedarf innerhalb der Funkuhr 11 ein, was die Möglichkeiten der Realisierung einer kleinbauenden Funkuhr 11 und die Freizügigkeiten bei deren gestalterischer Auslegung stark einschränkt.

Im Interesse kleinbauender Speicher 25 und Sonnenzellen 26 ist deshalb eine Leistungsreserve vorgesehen, deren Minimalwert nur knapp über dem minimalen Leistungsbedarf für den Betrieb der Funkuhr 11 liegt. Bei starker Strahlungsenergie 27 wird der Speicher 25 zwar so weit geladen, daß die Leistungsreserve nicht nur für den Betrieb des Empfängers 13 mit Demodulator 14, sondern auch der Zusatznutzen (21, 22, 23 ...) ausreicht. Bei reduzierter Strahlungsenergie 27 sinkt die Leistungsreserve im Speicher 25 aber rapide ab und gegebenenfalls unter den betriebsnotwendigen Pegel zumindest jener Zusatznutzen, möglicherweise sogar der Zeitanzeige 12.

Um dennoch auch unter solchen ungünstigen Umweltbedingungen den Betrieb der Funkuhr 11 wenigstens hinsichtlich ihrer wichtigsten Funktionen aufrechtzuerhalten, ist vorgesehen, wenigstens einige Funktionsteile über helligkeitsgesteuerte Schalter 29 vom Speicher 25 zu trennen, nämlich diejenigen Zusatznutzen, die am ehesten verzichtbar sind.

Am ehesten verzichtbar sind Zusatznutzen, deren Betriebsunterbrechung nicht auffällt. Das sind insbesondere alle dekorativen Zusatznutzen wie ein Zierpendel 22, die bei geringer Umgebungshelligkeit, also bei schwacher Strahlungsenergie 27, ohnehin nicht mehr wahrgenommen werden können. In zweiter Linie gehören dazu Zusatznutzen wie eine Kalenderanzeige 21, denen nur gelegentlich und deshalb nicht gerade bei Dunkelheit Aufmerksamkeit gewidmet wird. Aber auch ein akustischer Signalgeber 23 ist ein solcher verzichtbarer Zusatznutzen, da er die Nachtruhe nur stören würde, also bei Dunkelheit ohne weiteres abschaltbar ist - was über den helligkeitsgesteuerten Schalter 29 apparativ einfacher realisiserbar ist, als über eine gesonderte Dekodierschaltung zur exakten zeitabhängigen Nachtabschaltung eines akustischen Signalgebers 23.

Für die von der Umgebungshelligkeit abhängige Funktion des Entlastungs-Schalters 29 kann ein gesondertes Photoelement 30 vorgesehen sein, das von der gleichen Strahlungsenergie 27 wie die Sonnenzelle 26 beaufschlagt wird. Stattdessen kann aber auch (in der Zeichnung gestrichelt berücksichtigt) die Sonnenzelle 26 selbst die Funktion des Photoelementes 30 mit übernehmen, also außer den Speicher 25 wenigstens eine Schwellwertstufe 31 zum Öffnen der Schalter 29 bei stark abgesunkener Umgebungshelligkeit ansteuern.

In der Zeichnung ist ferner die zweckmäßige Möglichkeit berücksichtigt, als zusätzliches Kriterium zur Abschaltung verzichtbarer Zusatznutzen die verfügbare Betriebsenergie, also den Ladezustand des Speichers 25 über einen ebenfalls als Schwellwertstufe arbeitenden Spannungsdetektor 32 abzufragen.

Wenn aufgrund zurückgegangener Umgebungshelligkeit die Nachladung des Speichers 25 aus der Sonnenzelle 26 zurückgeht, und/oder wenn der Ladezustand des Speichers 25 aus irgendeinem Grunde bereits auf einen kritischen Grenzwert abgesunken ist, wird ein ODER-Glied 33 von der Helligkeits-Schwellwertstufe 31 bzw. vom Speicher-Spannungsdetektor 32 durchgeschaltet, um den Schalter 29 zu öffnen und so die verzichtbaren Zusatznutzen (21,22,23...) zur Entlastung der Betriebsspannungsquelle vom Speicher 25 abzuschalten, also die Restlaufzeit der Funkuhr 11 mit ihrer Zeitanzeige 12 und dem zeitweilig zugeschalteten Empfänger 13 im übrigen zu verlängern.

Die Abschaltung verzichtbarer Zusatznutzen kann pauschal, oder gestaffelt je nach den vorliegenden Helligkeits- und Speichergegebenheiten erfolgen. In der Zeichnung ist vorgesehen, mit der Schwellwertstufe 31 und dem Spannungsdetektor 32 unterschiedliche Grenzwerte abzufragen; wofür auch (entgegen der vereinfachten zeichnerischen Darstellung) parallele derartige Schaltungen eingesetzt werden können. So können weitere, schon weniger verzichtbare Funktionen der Funkuhr 11 abgeschaltet werden, wenn bei Dunkelheit die Leistungsreserve im Speicher 25 auf ein extrem niedriges Niveau abgefallen ist, also beispielsweise die Helligkeits-Schwellwertstufe 31 und der Speicher-Spannungsdetektor 32 über ein UND-Glied 34 einen weiteren Schalter 29 öffnen.

Im dargestellten Beispielsfalle wird dadurch auch die periodische Zuschaltung des Empfängers 13 mit seinem Demodulator 14, und deshalb auch die Funktion der Synchronisierstufe 15 für eine Beeinflussung der Zeitanzeige 12, außer Betrieb gesetzt. Ferner wird dadurch die Einspeisung in die Treiberschaltung 19.2 für die Bewegung des Minutenzeigers 17.2 aufgehoben. Der - schon fast entladene - Speicher 25 braucht nun nur noch die extrem leistungsarme zeithaltende Schaltung 28 für die zeitrichtige Weiterschaltung des Stundenzeigers 17.1 zu speisen. Da dessen Schrittmotor 18.1 nur in entsprechend großem zeitlichen Abstand einen Ansteuerimpuls erhält, ist im übrigen die Belastung des Speichers 25 auf den Leistungsbedarf der zeithaltenden Schaltung 28 reduziert, der bei modernen integrierten Schaltkreisen ohnehin kaum größer als der Selbstentladungs-Energieverlust hier in Betracht kommender Speicher 25 ist.

Durch ein Richtsignal 35 ist in der Zeichnung symbolisch angedeutet, daß es zweckmäßig sein kann, vor Abschaltung des Minutenzeiger-Schrittmotors 18.2 den Minutenzeiger 17.2 noch in eine definierte Stellung zu drehen, um Fehlinterpretationen (bezüglich der Winkelstellung des dann stillstehenden Minutenzeigers 17.2 in Relation zum weiterhin zeitrichtig angetriebenen Stundenzeiger 17.1) zu vermeiden. Eine solche Referenzstellung kann die Position einer Ziffer der Zeitanzeige 12, wie etwa der Ziffer "6" sein; oder irgendeine Winkelstellung, die auf dem Zifferblatt eine entsprechende Informations-Markierung trägt. Wenn dem Betrachter der Funkuhr 11 also der Minutenzeiger 17.1 in einer solchen markierten Stellung auffällt, wird er beobachten, ob der Minutenzeiger 17.1 in dieser Stellung verharrt. Wenn das der Fall ist, dann gibt nur noch die Stellung des Stundenzeigers 17.2 eine Zeitinformation wieder, weil der Minutenzeiger 17.1 ebenso wie zuvor schon alle Zusatznutzen wegen abgesunkener Leistungsreserve bei dunkler Umgebung abgeschaltet wurde.

Wenn die Strahlungsenergie 27 wieder ansteigt, weil etwa der Morgen dämmert oder die Beleuchtung eines Raumes eingeschaltet wurde, wird zunächst die Abschaltung über das UND-Glied 34 zurückgenommen, also der Minutenzeiger-Schrittmotor 18.2 wieder gespeist und der Empfänger 13 samt Demodulator 14 und die komplette Funktion der Synchronisierstufe 15 eingeschaltet. Die erste dekodierte Zeitinformation steht dann alsbald danach für die Korrektur der Zeigerstellung auf der Zeitanzeige 12 zur Verfügung, so daß dann wieder die komplette Zeitinformation dargeboten wird. Bei weiterem Aufladen des Speichers 25 wird auch die Durchschaltung des ODER-Gliedes 33 und damit die Abschaltung der Zusatznutzen zurückgenommen, so daß danach wieder alle Funktionen der Funkuhr 11 in Funktion sind.

Ein stark reduzierter schaltungstechnischer Aufwand für die gleiche Wirkung ergibt sich, wenn für die jeweils abzuschaltenden Funktionsteile auf den Schalter 29 in der Speiseleitung (gemäß Fig. 1) und die Schalter-Ansteuerung verzichtet wird und stattdessen gemäß Fig. 2 außer dem Haupt-Speicher 25 ein dagegen geringere Kapazität aufweisender und kleinbauender Zusatz-Speicher 25ʹ, der unabhängig vom Hauptspeicher 25 aus der Sonnenzelle 26 geladen wird, vorgesehen ist. Der Zusatz- Speicher 25ʹ dient der Speisung der weniger funktionswichtigen Zusatznutzen der Funkuhr 11 wie z.B. des Antriebs eines Zierpendels 22. Wenn die Bestrahlung der Sonnenzelle 26, also deren Energielieferung zurückgeht, ist die Ladung des Zusatzspeichers 25ʹ bald erschöpft und der entsprechende Zusatznutzen dadurch außer Funktion gesetzt. Der größere, nicht vom Zusatznutzen belastete, Hauptspeicher 25 weist dagegen eine Energiereserve auf, die auch über längere Zeitspanne hinweg die aus ihm gespeisten wichtigen FUnktionsteile der Uhr 11 in Betrieb hält.

Während vorstehend zur Vereinfachung der Darstellung als Energielieferant eine Sonnenzelle 26 vorgesehen ist, kann auch ein anderer strahlungsbetriebener Generator wie etwa ein Thermogenerator für das Laden der Speicher 25, 25ʹ zum Betrieb der Funkuhr 11 vorgesehen sein.

## Patentansprüche

1. Autonome Funkuhr (11) mit zur Reduzierung der Beanspruchung der Leistungsquelle vorübergehend abschaltbaren Funktionsteilen, wobei als Leistungsquelle ein Strahlungsgenerator, z.B. eine Solarzelle (26), vorgesehen ist, der wenigstens einen Speicher (25, 25'), zum vorübergehenden Betrieb der vorübergehend abschaltbaren Funktionsteile auch noch nach Absinken der auf den Strahlungsgenerator auftreffenden Bestrahlung, speist, dadurch gekennzeichnet, daß bei geringer Bestrahlung des genannten Strahlungsgenerators infolge des genannten Absinkens weniger bis gar nicht notwendige Zusatznutzen (21, 22, 23) als verzichtbare Funktionsteile vorübergehend abschaltbar sind, indem zusätzlich zu einem Haupt-Speicher (25) des genannten Speichers (25, 25') ein unabhängig davon ladbarer Zusatz-Speicher (25') des gleichen Speichers (25, 25') von sehr viel geringer bemessener Kapazität als diejenige des Haupt-Speichers (25) für den Betrieb dieser vorübergehend abschaltbaren und verzichtbaren Funktionsteile vorgesehen ist.

2. Funkuhr nach Patentanspruch 1, dadurch gekennzeichnet, daß eine abschaltbare Ansteuerung für eine Kalenderanzeige (21) vorgesehen ist.

3. Funkuhr nach Patentanspruch 1 oder 2, dadurch gekennzeichnet, daß ein abschaltbarer Bewegungseffekt (22) , z.B. Bewegungsfiguren oder Zierpendel, vorgesehen ist.

4. Funkuhr nach einem der Patentansprüche 1 bis 3, dadurch gekennzeichnet, daß eine abschaltbare optische Anzeige vorgesehen ist.

5. Funkuhr nach einem der Patentansprüche 1 bis 4, dadurch gekennzeichnet, daß ein abschaltbarer akustischer Signalgeber (23) vorgesehen ist.

6. Funkuhr nach einem der Patentansprüche 1 bis 5, dadurch gekennzeichnet, daß ein abschaltbarer Empfänger (13) vorgesehen ist.

7. Funkuhr nach einem der Patentansprüche 1 bis 6, dadurch gekennzeichnet, daß abschaltbare Zeigerantrieb-Motoren (18) vorgesehen sind.

8. Funkuhr nach Patentanspruch 7, dadurch gekennzeichnet, daß bei Abschaltung eines Zeigerantriebs-Motors (18) ein Einfahren des zugeordneten Zeigers (17) in eine definierte Stellung vorgesehen ist.

## Claims

1. An autonomous radio clock (11) having functional parts which can be temporarily switched off to reduce the strain on the power source, in which respect provided as power source is a radiation generator, e.g. a solar cell (26), which feeds at least one store (25,25'), for the temporary operation of the functional parts which can be temporarily switched off even after dropping off of the radiation incident on the radiation generator, characterised in that, upon slight irradiation of the said radiation generator as a result of the said dropping supplementary utilities (21, 22, 23) which are less necessary up to not necessary at all can be temporarily switched off (as dispensable functional parts), by there being provided, in addition to the main store (25) of the said store (25,25'), an auxiliary store (25'), chargeable independently thereof, of the same store (25,25') of very much lower-rated capacity than that of the main store (25) for the operation of these functional parts which can be temporarily switched off and which are dispensable.

2. A radio clock according to patent claim 1, characterised in that a control which can be switched off for a calendar display (21) is provided.

3. A radio clock according to patent claim 1 or 2, characterised in that a movement effect (22) which can be switched off, e.g. animated figures or ornamental pendulum, is provided.

4. A radio clock according to one of patent claims 1 to 3, characterised in that an optical display which can be switched off is provided.

5. A radio clock according to one of patent claims 1 to 4, characterised in that an acoustic signal transmitter (23) which can be switched off is provided.

6. A radio clock according to one of patent claims 1 to 5, characterised in that a receiver (13) which can be switched off is provided.

7. A radio clock according to one of patent claims 1 to 6, characterised in that hand driving motors (18) which can be switched off are provided.

8. A radio clock according to patent claim 7, characterised in that, upon switching off of one hand driving motor (18), a running-in of the associated hand (17) into a specific position is provided.

## Revendications

1. Horloge radiocommandée autonome (11), avec des parties fonctionnelles pouvant être mises hors service en vue de réduire la consommation de la source de puissance, dans laquelle est prévue comme source de puissance un générateur à rayonnement, par exemple une cellule solaire (26), qui alimente au moins une unité d'accumulateur (25,25'), pour assurer le fonctionnement provisoires des parties fonctionnelles pouvant être temporairement mises hors service, même encore après diminution de l'irradiation incidente du générateur à rayonnement, caractérisée en ce que, pour un faible rayonnement du générateur à rayonnement cité, suite à ladite diminution, des fonctions accessoires peu utiles, ou même inutiles (21,22,23) sont susceptibles d' être temporairement mises hors service en tant que parties fonctionnelles auxquelles on peut renoncer, en prévoyant en plus d'un accumulateur principal (25) de l'unité d'accumulateur (25,25') précitée un accumulateur auxiliaire (25'), pouvant être chargée indépendamment de celui-ci l'unité d'accumulateur (25,25'), d'une capacité beaucoup plus faible que celle de l'accumulateur principal (25), pour assurer le fonctionnement de ces parties fonctionnelles pouvant être mises hors service temporairement et auxquelles l'on peut renoncer.

2. Horloge radiocommandée selon la revendication 1, caractérisée en ce qu'une commande pouvant être mise hors service est prévue, pour un affichage calendaire (21).

3. Horloge radiocommandée selon la revendication 1 ou 2, caractérisée en ce qu'est prévu un effet de mouvement (22) pouvant être mis hors service, par exemple des figures de mouvement ou un pendule décoratif.

4. Horloge radiocommandée selon l'une des revendications 1 à 3, caractérisée en ce qu'est prévu un affichage optique pouvant être mis hors service.

5. Horloge radiocommandée selon l'une des revendications 1 à 4, caractérisée en ce qu'est prévu un transmetteur de signal acoustique (23) pouvant être mis hors service.

6. Horloge radiocommandée selon l'une des revendications 1 à 5 caractérisée en ce qu'est prévu un récepteur (13) pouvant être mis hors service.

7. Horloge radiocommandée selon l'une des revendications 1 à 6, caractérisée en ce que sont prévus des moteurs d'entraînement d'aiguilles, pouvant être mis hors service.

8. Horloge radiocommandée selon la revendication 7, caractérisée en ce qu'est prévu le déplacement de l'aiguille associée (17), dans une position définie, lors de la mise en service d'un moteur d'entraînement d'aiguille (18).
